# EUROPÄISCHE PATENTSCHRIFT

(11) **EP 2 013 100 B1**
(45) Veröffentlichungstag und Bekanntmachung des Hinweises auf die Patenterteilung: **23.12.2009**
(21) Anmeldenummer: 07720084.8
(22) Anmeldetag: 19.04.2007
(51) Int. Cl.: B65D 47/08, B65D 51/22

(54) **KUNSTSTOFF-VERSCHLUSS MIT TRINK- ODER AUSGUSS-STUTZEN UND FOLIENSTECH-EINRICHTUNG**
PLASTIC CLOSURE COMPRISING A DRINKING OR POURING NECK AND FOIL PIERCING DEVICE
BOUCHON EN PLASTIQUE POURVU D'UN TUBE POUR BOIRE OU TUBE VERSEUR ET D'UN DISPOSITIF DE PERÇAGE D'OPERCULE

(30) Priorität: 25.04.2006 CH 689062006
(43) Veröffentlichungstag der Anmeldung: 14.01.2009
(73) Patentinhaber: BELCAP SWITZERLAND AG, 8212 Neuhausen am Rheinfall (CH)
(72) Erfinder: SEELHOFER, Fritz, 8315 Lindau (CH)
(74) Vertreter: Fleuchaus, Michael A.
(86) Internationale Anmeldenummer: PCT/CH2007/000187
(87) Internationale Veröffentlichungsnummer: WO 2007/121601

(56) Entgegenhaltungen:
- WO-A-99/47450
- FR-A1- 2 794 435
- US-A- 5 853 109

## Beschreibung

Diese Erfindung betrifft einen Kunststoff-Verschluss mit Trink- oder Ausguss-Stutzen und Folienstecheinrichtung, welcher eine Erstöffnungsgarantie bietet und ausserdem dazu dient, einen folienversiegelten Behälter oder Behälterstutzen zu öffnen, der mit diesem Verschluss ausgerüstet ist, ohne hierzu den eigentlichen Trink- oder Ausguss-Stutzen mit den Fingern berühren zu müssen. Dieser Verschluss eignet sich für Behälter aller Art, insbesondere für solche aus Kunststoff, Verbundkarton, Glas, aber auch für Tuben oder andere Behälter aus einer Kombination der vorgenannten Materialien. Er eignet sich vor allem für Inhalte von flüssiger oder pastöser Konsistenz.

Es gibt bereits verschiedenste Kunststoff-Verschlüsse mit einem Trink- oder Ausguss-Stutzen, die allgemein als Sport-Verschlüsse bekannt sind. Sie bestehen in der Regel aus einem Verschlussunterteil, das auf einen Gewindestutzen aufschraubbar ist, und einer scharnierend daran angeformten Verschlusskappe. Im Zentrum des Verschlussunterteils ist ein Trink- und Ausguss-Stutzen angebracht, welcher zum Öffnen und Verschliessen axial verschiebbar ist. Zum erstmaligen Benützen muss der gesamte Verschluss vom Behälter weggeschraubt werden, hernach kann die Siegelfolie auf dem Behälterstutzen weggerissen werden und dann wird der Verschluss wieder auf den Behälter geschraubt, wonach der Verschlussdeckel entfernt oder aufgeklappt wird und den Trink- oder Ausguss-Stutzen freigibt. Bei anderen Lösungen wird die Siegelfolie nach Aufklappen der Verschlusskappe durchstochen, indem man mit den Fingern den Trink- und Ausguss-Stutzen axial nach unten drückt (US 5 853 109 A1). Weil hierzu der Stutzen angefasst werden muss, vermag diese Lösung den Hygieneansprüchen nicht voll zu genügen. Alle diese Lösungen sind ausserdem mehrteilig ausgeführt, d.h. sie sind aus mehreren, einzeln gespritzten und hernach zusammenmontierten Teilen hergestellt. Diese mehrteiligen Lösungen sind teuer und benötigen komplizierte, platzraubende Montageanlagen.

Die Aufgabe der vorliegenden Erfindung ist es deshalb, einen Verschluss mit Trink-und Ausguss-Stutzen zu schaffen, der eine Erstöffnungsgarantie bietet, mit welchem die Siegelfolie eines damit ausgerüsteten Behälters oder Behälterstutzens geöffnet werden kann, ohne dass der eigentliche Trink- oder Ausguss-Stutzen mit den Fingern angefasst werden muss und ohne dass der ganze Verschluss vom Behälter entfernt werden muss. Ausserdem soll dieser Verschluss einstückig herstellbar sein, das heisst in einem einzigen Spritzvorgang.

Diese Aufgabe wird gelöst von einem Kunststoff-Verschluss mit Trink- oder Ausguss-Stutzen und Folienstecheinrichtung, bestehend aus einem Verschlussunterteil, welcher einen Trink- und Ausguss-Stutzen formt, sowie einer Verschlusskappe, die über ein Scharnier schwenkbar mit dem Verschlussunterteil verbunden ist, und der sich dadurch auszeichnet, dass der Trink- und Ausguss-Stutzen in einer ebenen Scheibe sitzt, an welcher das Scharnier der Verschlusskappe angeformt ist, dass unterhalb der Scheibe der Trink- und Ausguss-Stutzen von einer deformierbaren Wand umschlossen ist, die einen nach innen gewölbten Konus oder eine nach aussen gewölbte Kuppel bildet, und welche Wand vom Stutzen aus schräg abwärts führt und mit dem äusseren Rand des Verschlussunterteils verbunden ist, wobei der Trink- und Ausguss-Stutzen diese deformierbare Wand auf deren Unterseite überragt und sein unterer Rand mindestens zwei Stechelemente formt, und dass am unteren Rand der Verschlusskappe ein Distanzband über ein oder mehrere als Sollbruchstellen wirkende Materialbrücken angeformt ist, wobei das Distanzband im geschlossenen Zustand der Verschlusskappe die deformierbare Wand umschliesst und auf dem äusseren Rand des Verschlussunterteils aufsteht, sodass die Verschlusskappe nach Wegreissen dieses Distanzbandes nach unten drückbar ist, unter Niederdrücken der Scheibe und des sie durchsetzenden Trink- und Ausguss-Stutzens und unter Deformation der deformierbaren Wand.

In den Figuren sind verschiedene Varianten dieses einteiligen Verschlusses zum Aufbringen auf eine Vielzahl von Behältern in verschiedenen Ansichten dargestellt. Anhand dieser Figuren wird der Verschluss im Einzelnen beschrieben und seine Funktion wird erklärt.
Es zeigt:
- FIG. 1: Einen Verschluss mit geschlossener Verschlusskappe mit einem integrierten Distanz- und Distanzband zwischen der Verschlusskappe und dem Verschlussunterteil, von der Seite her gesehen;
- FIG. 2: Den Verschluss nach Figur 1 mit aufgeschwenkter Verschlusskappe und offengelegtem Trink- und Ausguss-Stutzen;
- FIG. 3: Den Verschluss nach dem Spritzen mit aufgeschwenkter Verschlusskappe;
- FIG. 4: Den Verschluss nach dem Entfernen des Distanzbandes in einem Querschnitt, beim Niederdrücken der Verschlusskappe;
- FIG. 5: Den Verschluss nach den Figuren 1 und 2 in einer Ansicht von schräg unten gesehen;
- FIG. 6: Den Verschluss nach den Figuren 1 und 2 in einer Ansicht von schräg unten gesehen, mit anderem Blickwinkel;
- FIG. 7: Den Verschluss vor dem ersten Öffnen mit intaktem Distanzband und zugeklappter Verschlusskappe in einer Ansicht von hinten mit Blick auf das Scharnier der Verschlusskappe;
- FIG. 8: Einen Verschluss nach den Figuren 1 und 2 im Querschnitt, aufgeschraubt auf einen mit einer Folie verschlossenen Behälterstutzen in der unteren, niedergedrückten Stellung des Trinkstutzens;
- FIG. 9: Einen solchen Verschluss im Querschnitt, der auf einen mit einer Folie verschlossenen Behälterstutzen aufgeprellt ist;
- FIG. 10: Einen solchen Verschluss im Querschnitt, der über das folienversiegelte Loch einer Verbundpackung aufgeschweisst ist;
- FIG. 11: Verschiedene Behälter und Packungen, auf welche ein solcher Verschluss montiert werden kann.

Die Figur 1 zeigt den Verschluss 1 in der Ansicht von der Seite. Man sieht der Reihe nach von oben zunächst die Verschlusskappe 2, an deren unterem Rand über einige als Sollbruchstellen zu wirken bestimmte Materialbrücken 14 ein Distanzband 5 angeformt ist. Dieses wirkt gleichzeitig als Distanzband und steht auf dem Verschlussunterteil 4 auf, sodass also die Verschlusskappe 2 nicht weiter nach unten geklappt oder gedrückt werden kann. Unten am Verschlussunterteil ist ein weiteres Distanzband 6 über die Materialbrücken 15 angeformt. Eine Lippe 16 an der Verschlusskappe 2 hilft, diese zum Öffnen nach oben zu klappen. Auf der anderen Seite der Verschlusskappe sieht man das Scharnier 21, über welches die Verschlusskappe mit dem oberen Rand mit einer hier nicht sichtbaren Scheibe verbunden ist, die auf der Höhe des oberen Randes des Distanzbandes liegt. Der Verschlussunterteil bildet hier eine Gewindekappe, die auf den Gewindestutzen an einem Behälter aufschraubbar ist. Damit sie bedarfsweise von diesem losgeschraubt werden kann, ist sie aussen mit Rippen 3 versehen. Das Distanzband 5 bildet in der Nähe des Scharniers 21 eine Lasche mit Rippen 11, an welcher es zum Wegreissen ergriffen werden kann.

Die Figur 2 zeigt den Verschluss mit aufgeklappter Verschlusskappe 2. In diesem Zustand kommt der Verschluss aus dem Spritzwerkzeug heraus. Das Distanzband 5 ist am unteren Rand der Verschlusskappe 2 angeformt. Auf der Innenseite der Verschlusskappe erkennt man einen Ring 25, welcher beim Zuklappen der Verschlusskappe 2 über den Trink-und Ausguss-Stutzen 13 gestülpt wird und ihn dann am oberen Rand umschliesst. Dieser Trink- und Ausguss-Stutzen 13 ist hier zentral in einer ebenen Scheibe 7 angeordnet, mit welcher die Verschlusskappe 2 über das Scharnier 21 verbunden ist. Aussen an dieser ebenen Scheibe 7 sind Einrastelemente 12 angeformt. Die Scheibe 7 mit dem von ihr umschlossenen Trink- und Ausguss-Stutzen 7 kann axial nach unten gedrückt werden, wonach die Einrastelemente 12 an dazupassenden Schnappelementen am Verschlussunterteil 4 einrasten und die Scheibe 7 mitsamt dem Trink- und Ausguss-Stutzen 13 in dieser abgesenkten Position festhalten bzw. arretieren. Der Trink- und Ausguss-Stutzen 13 weist am oberen Rand auf der Aussenseite einen Wulst 10 auf. Dieser wird vom Ring 25 an der Innenseite der Verschlusskappe 2 formschlüssig umschlossen, wenn die Verschlusskappe 2 auf den Stutzen niedergeschwenkt wird. In der lichten Öffnung 9 des Trink- und Ausguss-Stutzens 13 ist eine sternförmige Verstärkung 31 eingeformt. Wird die Verschlusskappe 2 aus der hier gezeigten Position auf den Verschlussunterteil 4 geschwenkt, so rastet der Ring 25 über dem oberen Rand des Trink- und Ausguss-Stutzens 13 ein hält die Kappe 2 niedergeschwenkt. Dann zeigt sich der Verschluss wie in Figur 1 gezeigt.

Die Figur 3 zeigt den Verschluss in dieser Lage nochmals, jedoch in einem anderen Blickwinkel, sodass man den Bereich unterhalb der ebenen Scheibe 7 sieht. Wie man erkennt, erstreckt sich unterhalb der Scheibe 7 vom Trink- und Ausguss-Stutzen 13 aus eine deformierbare Wand 8, die hier eine Art Gewölbe oder Kuppel bildet, das heisst die Wand ist nach aussen gewölbt und verläuft nach schräg unten und ist an ihrem unteren Ende mit dem oberen Rand des Verschlussunterteils 4 verbunden. Diese Wand 8 kann auch einen Konus mit nach innen gewölbter Wand oder einen Faltenbalg bilden. Zum Öffnen des Verschlusses wird die Verschlusskappe 2 in zugeschwenktem Zustand axial nach unten gedrückt. Am geschlossenen Verschluss wie in Figur 1 gezeigt wird zunächst das Distanzband 5 weggerissen, bei immer noch verschlossener Verschlusskappe 2.

Dieser Zustand des Verschlusses ist in Figur 4 anhand eines Querschnittes dargestellt. Mit einem Finger oder mit der Hand wird nun die Verschlusskappe 2 nach unten gerückt. Dadurch verschiebt sich der Trink- und Ausguss-Stutzen 13 mit seiner inneren Verstärkung 31 sowie die ihn umschliessende Scheibe 7 ebenfalls axial nach unten, während sich die hier gewölbeartige Wand 8 deformiert. Schliesslich rasten die Einrastelemente 12 am Aussenrand der Scheibe 7 mit zugehörigen Einrastelementen 32 am oberen Rand des Verschlussunterteils 4 ein. Gleichzeitig hat der untere, gezahnte Rand des. Trink- und Ausguss-Stutzens 13 mit seinen Stechelementen 22 die Siegelfolie aufgestochen, die über dem mit dem Verschluss ausgerüsteten Gewindestutzen angebracht ist oder aber auf die Schulter 30 aufgeklebt ist, welche auf der Innenseite des Verschlussunterteils 4 gebildet ist. Erst jetzt wird die Verschlusskappe 2 aufgeschwenkt und gibt somit den Trink- und Ausguss-Stutzen 13 frei. Die Siegelfolie wurde also zerstochen und geöffnet, ohne dass der Trink- und Ausguss-Stutzen 13 mit den Fingern berührt werden musste!

In Figur 5 ist der Verschluss perspektivisch von unten her gesehen dargestellt. Hinten am Verschluss sieht man das Scharnier 21. Im Zentrum des Verschlusses erkennt man den Trink- und Ausguss-Stutzen 13 mit den Stechelementen 22 an seinem unteren Rand. Der Ausguss-Stutzen 13 ist von unten von der deformierbaren Wand 8 umschlossen. Diese bildet hier die Unterseite einer gewölbeartigen Erhöhung. Sie ist ausserdem mit Bereichen 17,18 versehen, welche Ausbuchtungen nach oben oder unten formen, und die das Deformieren der Wand 8 beim Niederdrücken des Stutzens 13 durch die Verschlusskappe 2 erleichtern. Im gezeigten Beispiel sind noch S-förmige Rippen 19 eingeformt. Diese verursachen beim Niederdrücken des Stutzens 13 und Deformieren der Wand 8, dass der Stutzen 13 während seiner Abwärtsbewegung in eine leichte Drehung versetzt wird, was das Durchstechen und Aufschneiden einer Siegelfolie mit den Stechelementen 22 erleichtert. In Figur 6 sieht man eine ähnliche Abbildung in einem etwas anderen Blickwinkel.

Die Figur 7 zeigt den geschlossenen Verschluss von hinten gesehen. Man sieht das Scharnier 21, die zugeklappte Verschlusskappe 2 und an ihren unteren Rand anschliessend das Distanzband 5, welches als Distanzhalter wirkt, indem es mit seinem unteren Rand auf dem unteren Verschlussteil 4 aufsteht und das Niederdrücken der Verschlusskappe 2 auf dem Verschlussunterteil 4 verhindert. Für das Niederdrücken muss dieses Distanzband 5 zunächst entfernt werden. Dazu kann es an der Lasche mit den Rippen 11 ergriffen werden und unter Bruch der verschiedenen feinen Materialbrücken vom unteren Rand der Verschlusskappe 2 losgerissen werden.

Die Figur 8 zeigt einen Querschnitt durch einen derartigen Verschluss nach dem Niederdrücken der Verschlusskappe 2. Wie man erkennt, wurde dadurch auch der Trink- und Ausguss-Stutzen 13 niedergedrückt und sein unterer, mit Stechelementen 22 ausgerüsteter Rand hat die Siegelfolie 26, die den Behälterstutzen 23 verschloss, aufgerissen. Die Scheibe 7 rastete auf der Verschlussunterseite 4 ein und hält nun den Trink- und Ausguss-Stutzen 13 in dieser Lage fest, auch wenn die Verschlusskappe 2 aufgeschwenkt wird. Das Distanzband 5 ist nicht mehr ersichtlich, weil es zuvor abgerissen wurde. Der Verschlussunterteil ist als Gewindekappe mit Innengewinde 27 ausgeführt.

Die Figur 9 zeigt einen sehr ähnlichen Verschluss, mit dem einzigen Unterschied, dass hier der Verschlussunterteil nicht als Gewindekappe ausgeführt ist, sondern als Aufpresskappe mit einem umlaufenden inliegenden Wulst 29, mit welchem sie auf einen entsprechend geformten Behälterstutzen aufprellbar ist. Eine zwischen dem Verschluss und dem Behälterrand vorhandene Folie kann beidseitig verklebt oder mit Induktionswärme verschweißt sein.

Die Figur 10 zeigt einen abermals ähnlichen Verschluss, dessen Verschlussunterteil in einen Flansch 28 ausgeformt ist, mit dem der Verschluss über das folienversiegelte Loch eines Behälters, zum Beispiel einer Kartonpackung aufgeklebt oder aufgeschweisst ist. In der Figur 11 sind schliesslich einige verschiedene Behältertypen gezeigt, die mit einem derartigen Verschluss ausgerüstet werden können, nämlich eine Flasche aus Kunststoff, namentlich eine PET-Flasche, oder eine solche aus Blech oder Glas, dann ein Verbundkarton in irgendeiner Form, zum Beispiel eine runde bzw. zylinderförmige Verbundpackung oder eine Brick-Verbundpackung. Er eignet sich aber auch für einen mit einem Kunststoff-Deckel mit Siegelfolie verschlossenen Kartonbecher oder für eine Tube.

## Patentansprüche

1. Kunststoff-Verschluss mit Trink- oder Ausgussstutzen und Folienstecheinrichtung, bestehend aus einem Verschlussunterteil, welcher einen Trink- und Ausguss-Stutzen formt, sowie einer Verschlusskappe, die über ein Scharnier schwenkbar mit dem Verschlussunterteil verbunden ist, **dadurch gekennzeichnet, dass** der Trink- und Ausguss-Stutzen (13) in einer ebenen Scheibe (7) sitzt, an welcher das Scharnier (21) der Verschlusskappe (2) angeformt ist, dass unterhalb der Scheibe (21) der Trink- und Ausguss-Stutzen (13) von einer deformierbaren Wand (8) umschlossen ist, die einen nach innen gewölbten Konus oder eine nach aussen gewölbte Kuppel bildet, und welche Wand (8) vom Stutzen (13) aus schräg abwärts führt und mit dem äusseren Rand des Verschlussunterteils (4) verbunden ist, wobei der Trink- und Ausguss-Stutzen (13) diese deformierbare Wand (8) auf deren Unterseite überragt und sein unterer Rand mindestens zwei Stechelemente (22) formt, und dass am unteren Rand der Verschlusskappe (2) ein Distanzband (5) über ein oder mehrere als Sollbruchstellen wirkende Materialbrücken (14) angeformt ist, wobei das Distanzband (5) im geschlossenen Zustand der Verschlusskappe (2) die deformierbare Wand (8) umschliesst und auf dem äusseren Rand des Verschlussunterteils (4) aufsteht, sodass die Verschlusskappe (2) nach Wegreissen dieses Distanzbandes (5) nach unten drückbar ist, unter Niederdrücken der Scheibe (7) und des sie durchsetzenden Trink- und Ausguss-Stutzens (13) und unter Deformation der deformierbaren Wand (8).

2. Kunststoff-Verschluss mit Trink- oder Ausgussstutzen und Folienstecheinrichtung nach Anspruch 1, **dadurch gekennzeichnet, dass** am Rand der Scheibe (7) Einrastelemente (12) angeformt sind, welche beim Niederdrücken der ebenen Scheibe (7) am oberen Rand (24) des unteren Verschlussteils (4) einrasten; sodass die Scheibe (7) hernach in der niedergedrückten Position am Verschlussunterteil (4) arretiert ist.

3. Kunststoff-Verschluss mit Trink- oder Ausgussstutzen und Folienstecheinrichtung nach einem der vorangehenden Ansprüche, **dadurch gekennzeichnet, dass** die deformierbare, den Trink- und Ausguss-Stutzen (13) umschliessende Wand (8) kuppelförmig ausgebildet ist, wobei der Trink- und Ausguss-Stutzen im Zentrum der gebildeten Kuppel sitzt.

4. Kunststoff-Verschluss mit Trink- oder Ausgussstutzen und Folienstecheinrichtung nach einem der Ansprüche 1 bis 2, **dadurch gekennzeichnet, dass** die deformierbare, den Trink- und Ausguss-Stutzen (13) umschliessende Wand (8) einen Konus bildet, wobei der Trink- und Ausguss-Stutzen im Zentrum dieses Konus sitzt.

5. Kunststoff-Verschluss mit Trink- oder Ausgussstutzen und Folienstecheinrichtung nach einem der vorangehenden Ansprüche, **dadurch gekennzeichnet, dass** die deformierbare Wand (8) mindestens einen von ihrer Oberfläche sich nach unten oder oben abhebenden Teilbereich (17,18) als Deformationshilfe aufweist.

6. Kunststoff-Verschluss mit Trink- oder Ausgussstutzen und Folienstecheinrichtung nach einem der vorangehenden Ansprüche, **dadurch gekennzeichnet, dass** die deformierbare Wand (8) mindestens eine schiefwinklig zu ihrer Radialen verlaufende Rippe (19) als Verdrehhilfe aufweist, welche dazu bestimmt ist, während der Deformation der Wand (8) den Ausguss-Stutzen (13) und seine Stechelemente (22) in eine Drehung zu versetzen.

7. Kunststoff-Verschluss mit Trink- oder Ausgussstutzen und Folienstecheinrichtung nach einem der vorangehenden Ansprüche, **dadurch gekennzeichnet, dass** auf der Unterseite der Verschlusskappe (2) ein Ring (25) angeformt ist, welcher bei zugeschwenkter Verschlusskappe (2) den oberen Rand des Trink- und Ausguss-Stutzens (13) umschliesst, und der Verschlussunterteil an der Stelle, wo die deformierbare Wand (8) an seinen Aussenrand anschliesst, einen umlaufenden Rand (24) aufweist, welcher als Stützfläche für den unteren Rand des Distanzbandes (5) zu wirken bestimmt ist.

8. Kunststoff-Verschluss mit Trink- oder Ausgussstutzen und Folienstecheinrichtung nach einem der vorangehenden Ansprüche, **dadurch gekennzeichnet, dass** der Verschlussunterteil (4) auf seiner Unterseite eine Gewindekappe mit Innengewinde (27) bildet, die auf den Gewindestutzen (23) eines Behälters aufschraubbar ist.

9. Kunststoff-Verschluss mit Trink- oder Ausgussstutzen und Folienstecheinrichtung nach einem der Ansprüche 1 bis 7, **dadurch gekennzeichnet, dass** der Verschlussunterteil (4) einen innenliegenden, umlaufenden oder teilweise umlaufenden Wulst (29) oder eine Nut aufweist, mit welchem oder welcher er über einen dazupassend geformten Ausguss-Stutzen (23) eines Behälters aufprellbar ist.

10. Kunststoff-Verschluss mit Trink- oder Ausgussstutzen und Folienstecheinrichtung nach einem der Ansprüche 1 bis 7, **dadurch gekennzeichnet, dass** der Verschlussunterteil (4) in einen radial von ihm abstehenden Flansch (28) übergeht, welcher über dem folienversiegelten Loch eines Behälters aufbringbar ist.

## Claims

1. A plastic closure comprising a drinking or pouring neck and foil piercing device, consisting of a closure bottom part, which forms a drinking and pouring neck, as well as a closure cap, which is connected by a hinge pivotably to the closure bottom part, **characterized in that** the drinking and pouring neck (13) sits in a planar disk (7), onto which the hinge (21) of the closure cap (2) is formed, **in that** beneath the disk (21) the drinking and pouring neck (13) is enclosed by a deformable wall (8), which forms a concave cone or a convex dorne, and which wall (8) leads obliquely downward from the neck (13) and is connected to the outer edge of the closure bottom part (4), the drinking and pouring neck (13) projecting over this deformable wall (8) on the underside thereof and its lower edge forming at least two piercing elements (22), and **in that** onto the lower edge of the closure cap (2) a distancing band (5) is formed via one or more material bridges (14) acting as predetermined breaking points, the distancing band (5), in the closed state of the closure cap (2), enclosing the deformable wall (8) and resting on the outer edge of the closure bottom part (4), so that the closure cap (2), after this distancing band (5) has been torn off, can be pressed downward, at the same time as the disk (7), and the drinking and pouring neck passing through it (13), are depressed and the deformable wall (8) is deformed.

2. The plastic closure comprising a drinking or pouring neck and foil piercing device as claimed in claim 1, **characterized in that** formed onto the edge of the disk (7) are latching elements (12), which, when the planar disk (7) is depressed, engage on the upper edge (24) of the lower closure part (4), so that the disk (7) is hereafter locked in the depressed position on the closure bottom part (4).

3. The plastic closure comprising a drinking or pouring neck and foil piercing device as claimed in any preceding claim, **characterized in that** the deformable wall (8) enclosing the drinking and pouring neck (13) is of dome-shaped configuration, the drinking and pouring neck being seated in the center of the formed dome.

4. The plastic closure comprising a drinking or pouring neck and foil piercing device as claimed in either of claims 1 and 2, **characterized in that** the deformable wall (8) enclosing the drinking and pouring neck (13) forms a cone, the drinking and pouring neck being seated in the center of this cone.

5. The plastic closure comprising a drinking or pouring neck and foil piercing device as claimed in any preceding claim, **characterized in that** the deformable wall (8) has at least one sub-region (17, 18) offset downward or upward from its surface as a deformation aid.

6. The plastic closure comprising a drinking or pouring neck and foil piercing device as claimed in any preceding claim, **characterized in that** the deformable wall (8) has at least one rib (19) as a twisting aid, running at an oblique angle to its radial, which rib is designed to set the pouring neck (13) and its piercing elements (22) in rotation as the wall (8) is deformed.

7. The plastic closure comprising a drinking or pouring neck and foil piercing device as claimed in any preceding claim, **characterized in that** formed on the underside of the closure cap (2) is a ring (25), which, when the closure cap (2) is swung shut, encloses the upper edge of the drinking and pouring neck (13), and the closure bottom part, at the place where the deformable wall (8) adjoins its outer edge, has a circumferential edge (24), which is designed to act as a supporting surface for the lower edge of the distancing band (5).

8. The plastic closure comprising a drinking or pouring neck and foil piercing device as claimed in any preceding claim, **characterized in that** the closure bottom part (4) forms on its underside a threaded cap with internal thread (27), which cap can be screwed onto the threaded neck (23) of a container.

9. The plastic closure comprising a drinking or pouring neck and foil piercing device as claimed in any of claims 1 to 7, **characterized in that** the closure bottom part (4) has an inner, circumferential or part-circumferential bead (29), or a groove, with which it can be impacted on over a fittingly shaped pouring neck (23) of a container.

10. The plastic closure comprising a drinking or pouring neck and foil piercing device as claimed in any of claims 1 to 7, **characterized in that** the closure bottom part (4) passes into a flange (28) protruding radially therefrom, which flange can be applied over the foil-sealed hole of a container.

## Revendications

1. Fermeture plastique avec goulot pour boire ou de versement et dispositif de percement d'opercule constitué d'une partie inférieure de fermeture, qui forme un goulot pour boire et de versement, tout comme un chapeau de fermeture, qui est lié de manière pivotable avec la partie inférieure de fermeture via une charnière, **caractérisé en ce que** le goulot pour boire et de versement (13) est placé dans un disque plat (7) au niveau duquel la charnière du chapeau de fermeture (2) est formée, **en ce que** sous le disque (21) le goulot pour boire et de versement (13) est entouré d'une paroi déformable (8), qui forme un cône concave ou une coupole convexe, et laquelle paroi (8) depuis le goulot (13) descend de manière oblique et qui est liée avec le bord extérieur de la partie inférieure de fermeture (4), où le goulot pour boire et de versement (13) dépasse cette paroi (8) déformable sur sa partie basse et son bord inférieur forme au moins deux éléments de percement (22), et **en ce qu'**au bord inférieur du chapeau de fermeture (2) une bande d'écartement (5) est formée sur un ou plusieurs ponts de matériau (14) agissant comme point de rupture théorique, où la bande d'écartement (5) entoure la paroi déformable (8) dans l'état fermé du chapeau de fermeture (2) et est debout sur le bord extérieur de la partie inférieure de fermeture (4) de sorte que le chapeau de fermeture (2) après arrachage de cette bande d'écartement (5) est pressable vers le bas, sous pression du disque (7) et du goulot pour boire et de versement (13) le traversant et sous déformation de la paroi déformable (8).

2. Fermeture plastique avec goulot pour boire ou de versement et dispositif de percement d'opercule selon la revendication 1, **caractérisé en ce qu'**au bord du disque (7) sont formés des éléments d'encliquetage (12) qui lors de la pression du disque (7) plat au bord supérieur (24) de l'élément de fermeture inférieur (4) s'encliquètent de sorte que le disque (7) soit après arrêté dans la position pressée au niveau de la partie inférieure de fermeture.

3. Fermeture plastique avec goulot pour boire ou de versement et dispositif de percement d'opercule selon l'une des revendications précédentes, **caractérisé en ce que** la paroi déformable (8) entourant le goulot pour boire et de versement (13) est formée en forme de coupole, où le goulot pour boire et de versement (13) est placé au centre de la coupole formé.

4. Fermeture plastique avec goulot pour boire ou de versement et dispositif de percement d'opercule selon l'une des revendications 1 ou 2, **caractérisé en ce que** la paroi déformable (8) entourant le goulot pour boire et de versement (13) forme un cône, où le goulot pour boire et de versement (13) est placé au centre du cône formé.

5. Fermeture plastique avec goulot pour boire ou de versement et dispositif de percement d'opercule selon l'une des revendications précédentes, **caractérisé en ce que** la paroi déformable (8) présente au moins une portion (17, 18) se décalant de sa surface supérieure vers le bas ou le haut, comme aide à la déformation.

6. Fermeture plastique avec goulot pour boire ou de versement et dispositif de percement d'opercule selon l'une des revendications précédentes, **caractérisé en ce que** la paroi déformable (8) présente au moins une nervure (19) passant de manière oblique à sa radiale, comme aide à la torsion, qui est destinée à faire tourner le goulot de versement (13) et son élément de percement (22) pendant la déformation de la paroi (8).

7. Fermeture plastique avec goulot pour boire ou de versement et dispositif de percement d'opercule selon l'une des revendications précédentes, **caractérisé en ce que** sur la partie inférieure du chapeau de fermeture (2) est formée une bague (25), qui entoure le bord supérieur du goulot pour boire et de versement (13) en cas de chapeau de fermeture pivoté ferme et que la partie inférieure de fermeture à l'endroit où la paroi déformable (8) se joint à son bord extérieur présente un bord tout autour (24) qui est destiné à agir comme surface de support pour le bord inférieur de la bande d'écartement (5).

8. Fermeture plastique avec goulots pour boire ou de versement et dispositif de percement d'opercule selon l'une des revendications précédentes, **caractérisé en ce que** la partie de fermeture inférieure (4) forme sur sa partie inférieure un chapeau de filetage avec filetage femelle (27) qui est vissable sur le support de filetage (23) d'un récipient.

9. Fermeture plastique avec goulots pour boire ou de versement et dispositif de percement d'opercule selon l'une des revendications 1 à 7, **caractérisé en ce que** la partie inférieure de fermeture (4) présente une nervure (29) ou une rainure placée à l'intérieur circonférentielle ou en partie circonférentielle, avec laquelle elle peut percuter via un goulot de versement d'un récipient (23) formé de manière correspondante.

10. Fermeture plastique avec goulots pour boire ou de versement et dispositif de percement d'opercule selon l'une des revendications 1 à 7, **caractérisé en ce que** la partie inférieure de fermeture (4) se transforme en un flanc (28) faisant saillie radialement de là qui est montable sur le trou scellé par opercule d'un récipient.
